# EUROPÄISCHE PATENTSCHRIFT

(11) **EP 3 045 421 B1**
(45) Veröffentlichungstag und Bekanntmachung des Hinweises auf die Patenterteilung: **06.06.2018**
(21) Anmeldenummer: 16150542.5
(22) Anmeldetag: 08.01.2016
(51) Int. Cl.: B66F 9/08, B62B 3/06

(54) **FLÜRFÖRDERZEUG MIT HÖHENVERSTELLBAREM MAST**
INDUSTRIAL TRUCK WITH ADJUSTABLE IN HEIGHT MAST
CHARIOT DE MANUTENTION AVEC AU MÂT RÉGLABLE EN HAUTEUR

(30) Priorität: 09.01.2015 DE 102015200205
(43) Veröffentlichungstag der Anmeldung: 20.07.2016
(73) Patentinhaber: Jungheinrich Aktiengesellschaft, 22047 Hamburg (DE)
(72) Erfinder: Göpner, Oliver, 23845 Oering (DE)
(74) Vertreter: Hauck Patentanwaltspartnerschaft mbB

(56) Entgegenhaltungen:
- DE-A1-102009 038 872
- DE-U1-202011 002 401
- GB-A- 2 285 618

## Beschreibung

Die Erfindung bezieht sich auf ein Flurförderzeug nach Patentanspruch 1 oder 2.

Lastgabel oder Radarme bei einem Radarmhub werden üblicherweise mit einem Hubzylinder betätigt. Dies gilt auch für die Betätigung eines höhenverstellbaren Mastes bei einem Hubgerüst. Bei derartigen Konstruktionen ist es erforderlich, bei der Montage die gesenkte Höhe der Lastgabel bzw. des Radarmhubes bzw. des beweglichen Mastes einzustellen. Hierzu sind zusätzliche Baugruppen vorgesehen. Die Montage zusätzlicher Bauteile am Flurförderzeug erfordern zusätzliche Montagezeit. Des Weiteren wird eine zusätzliche Lagerhaltung für diese Bauteile benötigt.

Aus DE 10 2009 038 872 A1 ist ein Flurförderzeug bekannt geworden, bei dem eine Anschlageinheit mit einem Lastrahmen verbunden ist und damit mittelbar mit einer den Lastrahmen betätigenden Kolbenstange eines Hubzylinders. Die Gegenfläche wird von der Stirnseite des Hubzylinders gebildet.

Der Erfindung liegt die Aufgabe zugrunde, ein Flurförderzeug zu schaffen, bei dem die Montagezeit für das Einstellen der unteren Position von Radarmen bzw. Lastgabel bzw. Mast verkürzt wird. Diese Aufgabe wird durch die Merkmale des Patentanspruchs 1 bzw. 2 gelöst.

Beim erfindungsgemäßen Flurförderzeug nach Anspruch 1 ist an dem fest eingebauten Hubzylindermantel oder an einer zylinderfesten Führung für die Kolbenstange des Hubzylinders eine Anschlageinheit fest angebracht, die eine in Verstellrichtung des Hubzylinders höhenverstellbare Anschlagfläche aufweist. An einem von der beweglichen Kolbenstange betätigten Teil des Lastteils ist eine Gegenanschlagfläche vorgesehen, die in der unteren Position der Lastgabel bzw. der Radarme oder des höhenverstellbaren Mastes mit der Anschlagfläche zusammenwirkt und diese in der unteren Position begrenzt.

Bei der Lösung nach Anspruch 2 geht die Erfindung von einer Anbringung einer Hubvorrichtung aus, bei der die Kolbenstange fest am Rahmen des Fahrzeugs befestigt ist, während der Hubzylinder mit dem verstellbaren Lastteil verbunden ist. Bei dieser Ausführung ist die Anschlageinheit an der Kolbenstange fest angebracht mit einer in Verstellrichtung des beweglichen Hubzylinders höhenstellbaren Anschlagfläche. An einem von dem Hubzylinder betätigbaren Teil des Lastteils ist eine Gegenanschlagfläche vorgesehen, die in der unteren Position der Lastgabel bzw. der Radarme oder des höhenverstellbaren Mastes mit der Anschlagfläche zusammenwirkt und in der unteren Position begrenzt.

Nach einer Ausgestaltung der Erfindung ist die Anschlageinheit an dem Zylindermantel oder der Kolbenstangenführung angeschweißt.

Alternativ dazu kann nach einer anderen Ausgestaltung der Erfindung die Kolbenstangenführung durch Gießformen oder Schmieden einteilig mit der Anschlageinheit ausgebildet sein.

Wieder eine andere Möglichkeit sieht erfindungsgemäß vor, die Anschlagfläche durch Gießformen einteilig mit dem Zylindermantel herzustellen.

Ist die Anschlageinheit am äußeren Ende der Kolbenstange angebracht, kann dies beispielsweise dadurch verwirklicht werden, dass die Anschlagfläche am Ende eines Gewindebolzens ausgebildet ist, der in das äußere Ende der Kolbenstange eingeschraubt ist.Die Kolbenstange ist das unbewegliche Teil und der Zylinder das bewegliche Teil. Für den Fall, dass die Kolbenstange betätigt wird und die Anschlagfläche am Zylinder angebracht ist, wird die Kolbenstange beim Abwärtshub von Lastgabel bzw. Radarmen bzw. beweglichem Mast durch die Anschlagfläche am Zylinder oder an der Kolbenstangenführung begrenzt. Vorteilhaft ist, wenn bei der Erfindung die Anschlagfläche am Ende eines Schraubenbolzens angebracht ist, der in ein Innengewinde der Anschlageinheit einschraubbar ist. Nachdem die Einstellung während der Montage vorgenommen worden ist, kann der Schraubenbolzen durch geeignete Mittel in seiner Position gesichert werden, beispielsweise durch eine Kontermutter.

Die Erfindung ist für alle Niederhub- und Doppelstock-Flurförderzeuge geeignet. Sie verkürzt signifikant die Montagezeit und senkt den Materialaufwand.

Die Erfindung wird nachfolgend anhand von Zeichnungen näher erläutert.
- Fig. 1: zeigt perspektivisch einen Hubzylinder für ein Flurförderzeug mit einer Anschlageinheit nach der Erfindung.
- Fig. 2: zeigt den Einbau des Hubzylinders nach Fig. 1 in einen Rahmen eines Flurförderzeugs.
- Fig. 3: zeigt einen Schnitt durch ein Lastteil eines Flurförderzeugs im abgesenkten Zustand.
- Fig. 4: zeigt die Darstellung nach Fig. 3 im angehobenen Zustand des Lastteils.
- Fig. 5: zeigt die Frontansicht der Darstellung nach Fig. 2.

In Fig. 1 ist ein Hubzylinder 1 für ein Flurförderzeug dargestellt, das einen Hubzylindermantel 10 aufweist, eine Kolbenstangenführung 12 sowie am unteren Ende eine Befestigungsvorrichtung 14 mit drei Befestigungsschrauben 16. Am Zylindermantel ist seitlich im oberen Bereich ein massiver Ansatz 2 angebracht, der eine Anschlageinheit bildet zusammen mit einem Schraubenbolzen 3, der in ein Gewinde des Ansatzes 2 eingeschraubt ist. Der Bolzenkopf 18 bildet eine Anschlagfläche. Unterhalb des Ansatzes 2 ist auf dem Schraubenbolzen eine Kontermutter 4 aufgeschraubt.

In den Fign. 2 bis 5 ist bei 5 der Rahmen eines nicht weiter dargestellten Flurförderzeugs angedeutet. Man erkennt, dass der Hubzylinder 1 mit Hilfe seiner Befestigungsvorrichtung 14 und der Schrauben 16 am Rahmen 5 befestigt ist. In den Fign. 2 bis 4 ist außerdem bei 6 der Rahmen des nicht weiter dargestellten Lastteils angedeutet. Man erkennt lediglich bei 7 einen Teil eines Radarms.

In den Fign. 2, 3 und 5 befindet sich der Rahmen 6 bzw. das Lastteil im abgesenkten Zustand. Hierbei liegt eine Gegenanschlagfläche 22 auf dem Kopf des Schraubenbolzens 3. Somit begrenzt der Schraubenbolzen 3 die untere Position des Lastteils bzw. der Radarme 7. In Fig. 4 hebt der Hubzylinder 1 das Lastteil an, und der Schraubenbolzen 3 ist ohne eine Funktion.

Der massive Ansatz 2 kann z.B. aus Stahl gegossen oder geschmiedet und an den Zylindermantel 10 angeschweißt sein. Er kann z.B. auch aus Aluminium sein. Er kann auch einteilig mit dem Zylindermantel 10 durch Gießformen hergestellt werden.

Die Einstellung des Anschlags für die Begrenzung der unteren Position des Lastteils ist in den Figuren durch den Kopf eines Schraubenbolzens gebildet. Es ist aber auch denkbar, ein anderes verstellbares Teil vorzusehen mit einer entsprechenden Anschlagfläche und statt einer Gewindeeinstellung eine elektromechanische oder hydraulische Einstellung vorzunehmen.

Nachdem bei der Montage durch Einstellung des Schraubenbolzens 3 die untere Position des Lastteils eingestellt ist, wird der Schraubenbolzen durch die Mutter 4 in seiner Position gesichert. Diese Arbeiten bei der Montage erfordern eine minimale Montagezeit.

## Patentansprüche

1. Flurförderzeug mit einem Antriebsteil und einem Lastteil, wobei das Lastteil eine Lastgabel bzw. Radarme aufweist und gegebenenfalls ein Hubgerüst mit höhenverstellbarem Mast, die/der von einer Kolbenstange (20) mindestens eines fest angebrachten Hubzylinders (1) betätigbar ist und mit Einstellmitteln für die untere Position der Lastgabel bzw. der Radarme sowie eines höhenverstellbaren Mastes des Hubgerüsts, **dadurch gekennzeichnet, dass** an dem Mantel (10) des Hubzylinders (1) oder an einer zylinderfesten Führung (12) der Kolbenstange (20) eine Anschlageinheit (2) fest angebracht ist, die eine in Verstellrichtung des Hubzylinders (1) höhenverstellbare Anschlagfläche aufweist und an einem von der Kolbenstange betätigbaren Teil des Lastteils (6) eine Gegenanschlagfläche (22) vorgesehen ist, die in der unteren Position der Lastgabel bzw. der Radarme oder des höhenverstellbaren Mastes mit der Anschlagfläche zusammenwirkt und in der unteren Position begrenzt.

2. Flurförderzeug mit einem Antriebsteil und einem Lastteil, wobei das Lastteil eine Lastgabel bzw. Radarme aufweist und gegebenenfalls ein Hubgerüst mit höhenverstellbarem Mast, die/der von einer Hubvorrichtung betätigbar ist, die mindestens einen Hubzylinder (1) mit fest angebrachter Kolbenstange (20) aufweist und mit Einstellmitteln für die untere Position der Lastgabel bzw. der Radarme sowie eines höhenverstellbaren Mastes des Hubgerüsts, **dadurch gekennzeichnet, dass** die Kolbenstange mit einem Rahmen des Flurförderzeugs verbunden sind, an der Kolbenstange (20) eine Anschlageinheit (2) fest angebracht ist, die eine in Verstellrichtung des beweglichen Hubzylinders (1) höhenverstellbare Anschlagfläche aufweist und an einem von dem Hubzylinder (1) betätigbaren Teil des Lastteils (6) eine Gegenanschlagfläche (22) vorgesehen ist, die in der unteren Position der Lastgabel bzw. der Radarme oder des höhenverstellbaren Mastes mit der Anschlagfläche zusammenwirkt und in der unteren Position begrenzt.

3. Flurförderzeug nach Anspruch 1, **dadurch gekennzeichnet, dass** die Anschlageinheit (2) an dem Zylindermantel (10) oder der Kolbenstangenführung (12) angeschweißt ist.

4. Flurförderzeug nach Anspruch 1, **dadurch gekennzeichnet, dass** die Kolbenstangenführung (12) durch Gießformen oder Schmieden einteilig mit der Anschlageinheit (2) ausgebildet ist.

5. Flurförderzeug nach Anspruch 1, **dadurch gekennzeichnet, dass** die Anschlageinheit durch Gießformen einteilig mit dem Zylindermantel hergestellt ist.

6. Flurförderzeug nach Anspruch 2, **dadurch gekennzeichnet, dass** die Anschlageinheit am oberen äußeren Ende der Kolbenstange angebracht ist.

7. Flurförderzeug nach einem der Ansprüche 1 bis 6, **dadurch gekennzeichnet, dass** die Anschlagfläche am Ende eines Gewindebolzens (3) ausgebildet ist, der in ein Innengewinde der Anschlageinheit (2) eingeschraubt ist.

8. Flurförderzeug nach Anspruch 1, **dadurch gekennzeichnet, dass** die Anschlageinheit eine elektromechanische oder hydraulische Betätigungsvorrichtung für die Anschlagfläche aufweist.

## Claims

1. An industrial truck with a drive portion and a load portion, wherein the load portion comprises a load fork or wheel arms respectively, and where necessary a lifting frame with a height-adjustable mast, which can be actuated by a piston rod (20) of at least one fixedly attached lifting cylinder (1), and having adjustment means for the lower position of the load fork or the wheel arms respectively, and of a height-adjustable mast of the lifting frame, **characterised in that** a stopping unit (2) is fixedly attached on the shell (10) of the lifting cylinder (1) or on a cylinder-fixed guide way (12) of the piston rod (20), which comprises a stopping surface, height-adjustable in the adjustment direction of the lifting cylinder (1) and that a counter stopping surface (22) is provided on a part of the load portion (6) that can be actuated by the piston rod, which co-operates in the lower position of the load fork or the wheel arms or the height-adjustable mast with the stopping surface and limits them in the lower position.

2. An industrial truck with a drive portion and a load portion, wherein the load portion comprises a load fork or wheel arms respectively, and where necessary a lifting frame with a height-adjustable mast, which can be actuated by a lifting device which comprises at least one lifting cylinder (1) with fixedly attached piston rod (20), and with adjustment means for the lower position of the load fork or the wheel arms respectively, and of a height-adjustable mast of the lifting frame, **characterised in that** the piston rod is connected to a frame of the industrial truck, a stopping unit (2) is fixedly attached to the piston rod (20) which comprises a stopping surface, height-adjustable in the adjustment direction of the movable lifting cylinder (1), and that a counter stopping surface (22) is provided on a part of the load portion (6) that can be actuated by the lifting cylinder (1), which co-operates in the lower position of the load fork or of the wheel arms or of the height-adjustable mast with the stopping surface and limits them in the lower position.

3. The industrial truck according to claim 1, **characterised in that** the stopping unit (2) is welded on the cylinder shell (10) or on the piston rod guide way (12).

4. The industrial truck according to claim 1, **characterised in that** the piston rod guide way (12) is made in one piece with the stopping unit (2) by casting moulding or forging.

5. The industrial truck according to claim 1, **characterised in that** the stopping unit is made in one piece with the cylinder shell by casting moulding

6. The industrial truck according to claim 2, **characterised in that** the stopping unit is attached on the upper outer end of the piston rod.

7. The industrial truck according to any one of the claim 1 to 6, **characterised in that** the stopping surface is formed at the end of a threaded bolt (3) which is screwed into a female thread of the stopping unit (2).

8. The industrial truck according to claim 1, **characterised in that** the stopping unit comprises an electromechanical or hydraulic actuation device for the stopping surface.

## Revendications

1. Chariot de manutention avec une partie motrice et une partie de charge, dans lequel la partie de charge comporte une fourche de chargement ou respectivement des bras de roue, et éventuellement un cadre de levage avec un mât ajustable en hauteur, qui peut/peuvent être actionné(es) par une tige de piston (20) d'au moins un cylindre de levage (1) fixement attaché, et avec des moyens d'ajustage pour la position inférieure de la fourche de chargement ou respectivement des bras de roue, ainsi que d'un mât ajustable en hauteur du cadre de levage, **caractérisé en ce que** une unité de butée (2) est fixement attachée sur la coque (10) du cylindre de levage (1) ou sur un guidage fixé au cylindre (12) de la tige de piston (20), qui comporte une surface de butée ajustable en hauteur dans la direction d'ajustage du cylindre de levage (1) et qu'une surface de contre-butée (22) est prévue dans une part de la partie de charge (6) qui peut être actionnée par la tige de piston et qui coopère avec la surface de butée dans la position inférieure de la fourche de chargement ou respectivement des bras de roue ou du mât ajustable en hauteur, et les délimite dans la position inférieure.

2. Chariot de manutention avec une partie motrice et une partie de charge, dans lequel la partie de charge comporte une fourche de chargement ou respectivement des bras de roue, et éventuellement un cadre de levage avec un mât ajustable en hauteur, qui peut/peuvent être actionné(es) par un dispositif de levage qui comporte au moins un cylindre de levage (1) avec tige de piston (20) fixement attachée et avec des moyens d'ajustage pour la position inférieure de la fourche de chargement ou respectivement des bras de roue, ainsi que d'un mât ajustable en hauteur du cadre de levage, **caractérisé en ce que** la tige de piston est reliée à un cadre du chariot de manutention, une unité de butée (2) est fixement attachée sur la tige de piston (20) qui comporte une surface de butée ajustable en hauteur dans la direction d'ajustage du cylindre de levage (1) mobile, et qu'une surface de contre-butée (22) est prévue dans une part de la partie de charge (6) qui peut être actionnée par le cylindre de levage (1) et coopère avec la surface de butée dans la position inférieure de la fourche de chargement ou respectivement des bras de roue ou du mât ajustable en hauteur, et les délimite dans la position inférieure.

3. Chariot de manutention selon la revendication 1, **caractérisé en ce que** l'unité de butée (2) est soudée sur la coque (10) du cylindre ou sur le guidage (12) de la tige de piston.

4. Chariot de manutention selon la revendication 1, **caractérisé en ce que** le guidage (12) de la tige de piston est fait en une seule pièce avec l'unité de butée (2) par moulage par coulée ou par forgeage.

5. Chariot de manutention selon la revendication 1, **caractérisé en ce que** l'unité de butée est faite en une seule pièce avec la coque du cylindre par moulage par coulée.

6. Chariot de manutention selon la revendication 2, **caractérisé en ce que** l'unité de butée est attachée sur l'extrémité supérieure extérieure de la tige de piston.

7. Chariot de manutention selon une des revendications 1 à 6, **caractérisé en ce que** la surface de butée est faite dans l'extrémité d'un boulon fileté (3) qui est vissé dans un filet intérieur de l'unité de butée (2).

8. Chariot de manutention selon la revendication 1, **caractérisé en ce que** l'unité de butée comporte un dispositif d'actionnement électromécanique ou hydraulique pour la surface de butée.
